# EUROPÄISCHE PATENTSCHRIFT

(11) **EP 0 585 794 B1**
(45) Veröffentlichungstag und Bekanntmachung des Hinweises auf die Patenterteilung: **18.03.1998**
(21) Anmeldenummer: 93113550.3
(22) Anmeldetag: 25.08.1993
(51) Int. Cl.: B05C 5/00, B05C 11/02, B05C 5/02

(54) **Beschichtungsvorrichtung**
Coating device
Dispositif de revêtement

(30) Priorität: 31.08.1992 DE 4228991
(43) Veröffentlichungstag der Anmeldung: 09.03.1994
(73) Patentinhaber: Agfa-Gevaert AG, 51373 Leverkusen (DE)
(72) Erfinder: Idstein, Hermann, D-65375 Oestrich-Winkel (DE); Hultzsch, Günter, Dr., D-65187 Wiesbaden (DE); Töpfer, Dieter, D-65321 Heidenrod (DE)

(56) Entgegenhaltungen:
- DE-A- 2 553 630
- DE-A- 3 605 409
- FR-A- 1 154 188
- GB-A- 993 563
- US-A- 3 991 708

## Beschreibung

Die Erfindung betrifft eine Beschichtungsvorrichtung mit einem Antragswerk zum Antragen einer Flüssigkeitsschicht auf ein bandförmiges Trägermaterial, das über eine Antragswalze geführt ist.

Die Entwicklung in der Beschichtungstechnik führt zu immer leistungsfähigeren Baueinheiten, d.h. zu höheren Verarbeitungsgeschwindigkeiten und zu dünneren Beschichtungsfilmen bzw. höher konzentrierten Lösungen der Beschichtungsmittel, was in erster Linie aus ökologischen und ökonomischen Gründen angestrebt wird.

Diese Forderungen lassen sich nur durch eine wesentliche Steigerung der Präzision der zusammenwirkenden Teile, vor allem durch die Einhaltung eines gleichmäßigen Beschichtungsspaltes zwischen Antragswalze und Antragswerk, erreichen. Für hohe Beschichtungsgeschwindigkeiten sind kleinere Spaltabstände erforderlich, und die Einhaltung präziser Abstände ist dabei unabdingbar. Rundlauffehler der Antragswalze führen zu periodischen Schichtdickenunterschieden, die in jedem Falle unerwünscht sind.

Der Lagerung der Antragswalze kommt dabei besondere Aufmerksamkeit zu, da durch eine gut ausgeführte Lagerung eine hohe Laufgenauigkeit in axialer und radialer Richtung erhalten wird. Die Laufgenauigkeit wird dabei als Abweichung von der idealen Drehachse definiert, wobei die Abweichung als Summenfehler aus allen zusammenwirkenden Bauteilen an der Antragswalze auftritt. Wälzlager mit besonders hoher Genauigkeit können eine Abweichung mit einem Minimalwert von 3 µm von der idealen Drehachse nicht unterschreiten. Dieser minimale theoretische Radialschlag derartiger Wälzlager wird durch weitere Einzelfehler der Antragswalze vergrößert. Bei Drehung der Antragswalze können die Fehler der linken Seite der Antragswalze zu einer Verkleinerung des Abstandes zwischen Antragswalze und Beschichtungseinrichtung führen, während sich gleichzeitig auf der rechten Seite eine Vergrößerung des Abstandes zwischen der Antragswalze und der Beschichtungseinrichtung ergibt.

Das zwangsläufig vorhandene Lagerspiel führt desweiteren durch die Zugkräfte des bandförmigen Trägermaterials, das beschichtet wird, zu einem Auslenken der Antragswalze, wodurch sich eine Spaltvergrößerung ergibt, und ebenso können unterschiedliche Zugkräfte an der rechten und linken Seite des bandförmigen Trägermaterials zu einem Taumeln der Antragswalze beim Betrieb der Beschichtungsvorrichtung führen, wodurch ein gleichbleibender Abstand zwischen der Antragswalze und der Beschichtungsvorrichtung eingeschränkt wird.

Weitere Verschlechterungen sind beispielsweise bei längerem Betrieb der Beschichtungsvorrichtung, durch Temperaturschwankungen im Bereich des Antragwerkes oder durch Verschleiß in der Lagerung der Antragswalze zu erwarten.

Bekannte Antragssysteme zum Aufbringen einer Beschichtung auf Druckplatten, die von der Hoechst AG hergestellt werden, sind in Parallelführungen verschiebbar zur Antragswalze gelagert. Über Anschläge kann eine Änderung des Abstandes zwischen Antragswalze und Antragslippe herbeigeführt werden, um verschiedene Substratdicken an das Trägermaterial anzutragen. Hierbei werden große Anstrengungen konstruktiver Art unternommen, um den Spalt genau auszumessen und die Schichtdicke über die gesamte Breite des Trägermaterials in engsten Toleranzen im µm-Bereich zu halten. Dabei sind für die Genauigkeit der Schichtdicke der Radialschlag der Antragswalze und das Spiel der beidseitigen Lagerung und deren Radialschlag maßgebend. Auch bei sorgfältigster Auswahl der Lager und einer präzisen Bearbeitung der Antragswalze zum Erreichen einer hohen Rundlaufgenauigkeit kann durch veränderte Werkstoffspannungen, Spielvergrößerungen der Lager und Temperatureinflüsse die eingestellte Schichtdicke nicht konstantgehalten werden. Dies führt zu Produkten geringerer Qualität, höheren Ausschußquoten, erhöhtem Prüfaufwand oder durch Austausch- und Nacharbeiten der betreffenden Teile zu hohen Stillstands- und Fertigungskosten.

Aus der GB-A - 993563 ist eine Beschichtungsvorrichtung bekannt, die ein Klebemittel auf einen endlosen Papierstreifen, beispielsweise Zigarettenpapier, aufbringt. Der Papierstreifen bewegt sich hierzu über eine erste Rolle, von der aus das Klebemittel auf den Papierstreifen übertragen wird. Eine zweite Rolle, die von einem Paar Armen getragen wird, die um einen Aufhängungspunkt schwenkbar sind, steht im engen Kontakt mit der ersten Rolle, indem eine Zugfeder das Paar Arme und damit die zweite Rolle in Richtung der ersten Rolle zieht. Die zweite Rolle ist mit zwei gleichgroßen Ringen ausgestattet, deren Außendurchmesser geringfügig größer ist als der Rollendurchmesser. Infolge der Zugkraft der Zugfeder kontaktieren die Ringe die Oberfläche der ersten Rolle, und es entsteht dadurch ein Spalt zwischen den beiden Rollen, durch den hindurch das Klebemittel in gleichbleibender Dicke auf die erste Rolle aufgetragen wird. Ungenauigkeiten von Teilen der Beschichtungsvorrichtung, wie beispielsweise Exzentrizitäten einer der beiden Rollen oder eine geringfügige Verbiegung eines Rollenschafts, können ausgeglichen werden, da der enge Kontakt zwischen der ersten und zweiten Rolle durch die Zugfeder stets gewährleistet und somit eine konstante Spaltbreite sichergestellt ist.

Die in der DE-A - 33 09 343 beschriebene Vorrichtung zum Auftragen mindestens einer Gießschicht auf eine sich bewegende, bahnförmige Unterlage besitzt eine die Unterlage führende, rotierende Antragswalze. Ein Gießer ist, nur durch einen Spalt getrennt, nahe der Antragswalze angeordnet. Der Gießspalt kann durch eine Verstellung des Gießers mit radialer Komponente geändert werden. Der Gießer kann auch in beliebige andere Richtungen verstellt werden, um den zahlreichen Faktoren Rechnung zu tragen, die im Betrieb zu beachten sind, wie die Stoffeigenschaften der Emulsions- und Übergüßlösungen, die Schichtdicke auf dem bandförmigen Trägermaterial, der Bereich der Gießgeschwindigkeit und dergleichen. Es sind jedoch keine Vorkehrungen getroffen, um Ungleichmäßigkeiten bei der Schichtdicke infolge von Radialschlag der Antragswalze und im Spiel der Lagerung des Gießers Rechnung zu tragen.

In der europäischen Patentschrift EP-B - 0 168 986 ist eine Gleitfilmbeschichtung mit Unterdruck bei tangentialem Antrag der Beschichtungslösung beschrieben. Der Gleitfilm fließt an einer senkrechten Wand nach unten und gelangt durch einen Spalt auf das zu beschichtende Band. Das Band wird an dieser Stelle so über eine Walze umgelenkt, daß der Beschichtungsfilm sich tangential an das Band anlegt. Die Beschichtungsvorrichtung ist um die Achse der Beschichtungswalze drehverstellbar gelagert, und die Einstellung des Winkels der Gleitbahn erfolgt innerhalb eines Bereiches von 20° bis 120° zur Horizontalen. Dazu ist das Gehäuse der Beschichtungsvorrichtung an jeder Seite durch Arme abgestützt, die um die Achse der Beschichtungswalze drehbar sind. Die Abstützarme ermöglichen es, die Beschichtungsvorrichtung in jeder beliebigen Position entlang dem Umfang der Beschichtungswalze anzuordnen. Auch bei dieser bekannten Beschichtungsvorrichtung sind keine Vorkehrungen getroffen, um Rundlauf- oder Lagerfehler, die die Konstanz der Schichtdicke auf dem zu beschichtenden Trägermaterial beeinträchtigen, zu kompensieren.

Aufgabe der Erfindung ist es, Fehler in der Lagerung der Antragswalze einer Beschtichtungsvorrichtung, wie z.B. Wälzlagerfehler, durch Exzentrizitäten der Innenringe, Form- und Maßfehler der einzelnen Walzkörper sowie Lagerspiel, Temperaturschwankungen und Zugkraftänderungen des zu beschichtenden bandförmigen Trägermaterials und die dadurch bedingten Schichtdickenschwankungen der auf das Trägermaterial aufgetragenen Flüssigkeitsschicht auszugleichen.

Diese Aufgabe wird erfindungsgemäß in der Weise gelöst, daß nahe den beiden Stirnflächen der Beschichtungsvorrichtung je eine Kufe befestigt ist, die unter Druck an der Antragswalze anliegt.

In Ausgestaltung der Erfindung sind die beiden Kufen über Drehzapfen an dem Gehäuse der Beschichtungsvorrichtung drehbar angelenkt. Dabei ist jede der beiden Kufen als Gleitkufe mit einem Gleitbelag ausgestattet.

In Weiterbildung der Erfindung ist jede Kufe als Rollenkufe mit zwei Rollen ausgerüstet und liegen die Rollen auf der Mantelfläche der Antragswalze auf.

Zweckmäßigerweise liegen die Kufen an der Mantelfläche der Antragswalze oder an den Rändern des bandförmigen Trägermaterials an.

In Weitergestaltung der Erfindung üben vorgespannte Druckfedern, die mit ihren Enden gegen die Rückseite der Beschichtungsvorrichtung und ein Gegenlager anliegen, die Druckkraft auf die Beschichtungsvorrichtung aus, um deren Kufen gegen die Antragswalze bzw. die Ränder des über die Antragswalze geführten Trägermaterials anzudrücken.

Anstelle von Druckfedern können auch Pneumatikelemente Druckkräfte auf die Rückseite der Beschichtungsvorrichtung ausüben und diese mit ihren Kufen gegen die Antragswalze bzw. die Ränder des über die Antragswalze geführten Trägermaterials andrücken. Die Pneumatikelemente sind zweckmäßigerweise reibungsarme Balgzylinder. Die Beschichtungsvorrichtung ist entlang von leicht verfahrbaren, kugel- oder rollengelagerten Führungen verstellbar. Desweiteren ist die Beschichtungsvorrichtung über eine Lagerung an den beiden Außenseiten mit den beiden Führungen drehbar verbunden.

Mit der Erfindung wird der Vorteil erzielt, daß ein paralleler und maßgenauer Abstand zwischen der Beschichtungsvorrichtung für den Antrag einer Flüssigkeitsschicht auf ein bewegtes Band aus Trägermaterial und der Antragswalze sichergestellt wird, über die das Trägermaterialband geführt ist. Durch die Kufen wird ein konstanter Spalt zwischen der Beschichtungsvorrichtung und der Antragswalze eingehalten, da sämtliche Lagerfehler und auch ungleichmäßige Dicken des Trägermaterials durch Heran- oder Wegfahren der unter Vorspannung stehenden Beschichtungsvorrichtung ausgeglichen werden und somit der Abstand des Beschichtungsschlitzes von dem Trägermaterial auch über lange Betriebszeiten konstantgehalten wird.

Die Erfindung wird im folgenden anhand von zeichnerisch dargestellten Ausführungsbeispielen näher erläutert. Es zeigen:
- Fig. 1: eine schematische Seitenansicht einer vorgespannten Beschichtungsvorrichtung mit drehbar gelagerten Kufen und einer Antragswalze, gemäß einer ersten Ausführungsform der Erfindung,
- Fig. 2: eine schematische Seitenansicht einer vorgespannten Beschichtungsvorrichtung mit starr gelagerten Kufen und einer Antragswalze, gemäß einer zweiten Ausführungsform der Erfindung,
- Fig. 3: eine Vorderansicht der ersten Ausführungsform nach Fig. 1,
- Fig. 4: verschiedene Stellungen der Beschichtungsvorrichtung der ersten Ausführungsform nach Fig. 1 beim Auftreten von Lagerspiel und Lagerfehler der Antragswalze, und
- Fig. 5: eine schematische Seitenansicht einer Beschichtungsvorrichtung mit Rollkufen, gemäß einer dritten Ausführungsform der Erfindung.

Die in Fig. 1 gezeigte schematische Seitenansicht einer pneumatisch oder federvorbelasteten Beschichtungsvorrichtung 1 weist nahe den beiden Stirnflächen der Beschichtungsvorrichtung 1 je eine Kufe 4 auf, die als Gleitkufe mit einem Gleitbelag 2 ausgebildet ist. Die Kufen 4 liegen an der Mantelfläche einer Antragswalze 3 an. Auf die Rückseite der Beschichtungsvorrichtung 1 wird eine Druckkraft F ausgeübt, wodurch die Kufen 4 gegen die Antragswalze 3 angedrückt und vorgespannt werden. Dabei stützen sich die beiden Kufen 4 an der gegenüberliegenden Mantellinie der Antragswalze 3 ab.

Bei der Beschichtungsvorrichtung 1 handelt es sich beispielsweise um Systeme mit gleich- oder gegenlaufenden Walzen, um eine Schlitzdüse oder um einen Gleitgießer. Die Beschichtungsvorrichtung 1 trägt eine Flüssigkeitsschicht auf ein bandförmiges Trägermaterial 9 an, das die Beschichtungsbahn bildet, die über die Antragswalze 3 geführt ist.

Die beiden Kufen 4, 4 sind über Drehzapfen 7, 7 an dem Gehäuse 13 (vgl. Fig. 3) drehbar angelenkt. Bei der Drehung der Antragswalze 3 folgt die Beschichtungsvorrichtung 1 den maßgeblichen Veränderungen der gegenüberliegenden Mantellinie der Antragswalze 3, wobei diese Mantellinie zugleich die Kontaktlinie zwischen den Kufen 4, 4 und der Antragswalze 3 ist. Durch diese Anordnung wird der Abstand zwischen der Antragswalze 3 und der Beschichtungsvorrichtung 1 konstantgehalten, so daß ein stets paralleler und maßgenauer Beschichtungsspalt der Beschichtungsvorrichtung 1 zu der gegenüberliegenden Mantellinie gewährleistet ist, und der Summenfehler aus Einzelfehlern, wie Lagerspiel, Unrundheit der Antragswalze, Rundlauffehler, Formfehler von Lager und Antragswalze 3 sowie Pendeln und Federn der Antragswalze 3 bei unterschiedlichen und wechselnden Zugkräften in dem zu beschichtenden bandförmigen Trägermaterial 9 durch das jeweilige Nachfahren der Beschichtungsvorrichtung korrigiert wird und dadurch Schichtdicken-Unterschiede bei der Beschichtung weitgehend vermieden werden.

In der Regel liegen die Kufen 4, 4 auf dem Umfang der Antragswalze 3 an. Es ist aber auch denkbar, daß bei glattem und abriebfestem Trägermaterial, das beschichtet wird, die Kufen auf den äußeren Rändern des Trägermaterials 9 aufliegen. Dadurch ist es auch möglich, daß noch Dickenunterschiede des bandförmigen Trägermaterials 9 korrigiert werden. Unabhängig davon, ob die Kufen 4, 4 auf der Mantelfläche der Antragswalze 3 oder auf den äußeren Rändern des bandförmigen Trägermaterials 9 aufliegen, dienen sie jeweils als Abstandshalter zwischen der Beschichtungsvorrichtung 1 bzw. dem Antragswerk der Beschichtungsvorrichtung und der Antragswalze 3.

Die Beschichtungsvorrichtung 1 wird entlang von zu beiden Seiten angeordneten Führungen 6, die auf einem Träger 8 befestigt sind, bewegt. Diese Bewegung wird bevorzugt pendelnd ausgeführt, kann aber auch strikt linear erfolgen. Bei der pendelnden Bewegung ist die Beschichtungsvorrichtung 1 über eine Lagerung an den beiden Außenseiten, wie später noch näher beschrieben werden wird, mit den beiden Führungen 6 drehbar verbunden, so daß die Beschichtungsvorrichtung 1 bzw. die Kufen 4, 4 nicht nur in Richtung der Führungen eine Bewegung ausführen können, sondern auch eine Pendelbewegung um die Längsrichtung der Führungen. Wird die Lagerung weggelassen, so erfolgt die Bewegung der Beschichtungsvorrichtung rein linear entlang den Führungen.

Die in den Figuren 2 und 3 schematisch gezeigte zweite Ausführungsform der Erfindung ist ähnlich wie die erste Ausführungsform gemäß Figur 1 ausgestaltet.

Die Beschichtungsvorrichtung 1 ist zusätzlich mit einer Feinverstellung 5 ausgerüstet, so daß die Höhe des Antragwerkes, d.h. der Schlitzdüse bzw. des Gleitgießers sehr präzise eingestellt bzw. das Antragswerk in sehr kleinen Schritten verfahren werden kann. Aus Figur 3 ist ersichtlich, daß jede der beiden Führungen 6 auf einem eigenen Träger 8 aufsitzt. Gleiche Bauteile wie in der ersten Ausführungsform nach Figur 1 sind in der zweiten Ausführungsform mit den gleichen Bezugszeichen belegt. Ihre Beschreibung wird nicht wiederholt. Als Gleitbelag 2 für die Kufen 4 kann beispielsweise ein Gleitlagerbelag für Trockenlauf verwendet werden. Dieser kann einen Festschmierfilm erhalten, z.B. Fett, oder mit Tropfschmierung mittels öl geschmiert werden. Eine Reduzierung der Reibkräfte und eine Kühlung der Gleitkufen kann in nicht gezeigter Weise mit Hilfe von Druckluft oder Wasser oder auch durch Kühlung der Antragswalze 3, insbesondere in den Gleitzonen der Kufen, erzielt werden.

In Figur 4 sind verschiedene Stellungen der Beschichtungsvorrichtung 1 der ersten Ausführungsform der Erfindung nach Figur 1 beim Auftreten von Lagerspiel und Lagerfehler der Abtragswalze 3 gezeigt. Die Kufen 4, 4 können der auftretenden Exzentrizität der Antragswalze 3 und der Drehung derselben mittels Pendelbewegungen, wie schon voranstehend erwähnt wurde, um die Führungen 6, 6 folgen, wodurch für weiche Übergänge zwischen den maximalen Abweichungen der Achse der Antragswalze 3 von der idealen Achsenrichtung gesorgt ist.

Die Federkraft F auf das Gehäuse der Beschichtungsvorrichtung wird durch vorgespannte Druckfedern 10, 10 ausgeübt, die mit den einen Enden gegen die Rückseite der Beschichtungsvorrichtung 1 und mit den anderen Enden gegen Gegenlager 15 anliegen. Die Führungen 6, 6 sind leicht verfahrbare, kugel- oder rollengelagerte Führungen, entlang denen die Beschichtungsvorrichtung 1 verschiebbar bzw. verstellbar ist. Die Beschichtungsvorrichtung 1 ist über Lagerungen 11 an den beiden Außenseiten mit den beiden Führungen 6, 6 drehbar verbunden, wobei auch sichergestellt sein muß, daß ein seitliches Spiel ein einseitiges Verschieben der Beschichtungsvorrichtung 1 zuläßt. Die durch die Druckfedern 10, 10 beidseitig wirkende Vorspannung der Beschichtungsvorrichtung 1 sichert ein ständiges Nachfahren der Beschichtungsvorrichtung gegen die Antragswalze 3. In Figur 4 ist in Voll-Linien die Lage der Beschichtungsvorrichtung 1 und der Antragswalze 3, bei idealer Achsenrichtung der Antragswalze, dargestellt. Abweichungen der Achse der Antragswalze 3 von der idealen Achsenrichtung sind mit +A und -B angezeigt. Die verschiedenen Lagen der Antragswalze 3 zu der Beschichtungsvorrichtung 1 sind beim Auftreten dieser Abweichungen gestrichelt dargestellt. Damit die Beschichtungsvorrichtung 1 bei Drehung der Antragswalze 3, bzw. bei Auftreten der Abweichungen +A oder -B der jeweils gegenüberliegenden Mantellinie der Antragswalze 3 folgen kann, stellen die Führungen 6, 6 und die Lagerungen 11, 11 eine leichtgängige Anordnung für die Bewegungen der Beschichtungsvorrichtung 1 in Richtung +A oder -B sicher.

In Figur 5 ist schematisch eine dritte Ausführungsform der Erfindung gezeigt, bei der anstelle von Gleitkufen sogenannte Rollkufen 12 eingesetzt sind, von denen jede mit zwei Rollen 14, 14 ausgerüstet ist, die paarweise gegen zwei gegenüberliegende Mantellinien der Antragswalze 3 anliegen oder gegen die äußeren Ränder des über die Antragswalze 3 geführten Trägermaterials 9. Im übrigen sind die Rollkufen 12 ebenso wie die Kufen 4 über Drehzapfen 7 an dem Gehäuse der Beschichtungsvorrichtung 1 drehbar angelenkt. Die Druckkraft F wird bei dieser dritten Ausführungsform beispielsweise durch zwei Pneumatikelemente 16 anstelle der Druckfedern ausgeübt. Bei diesen Pneumatikelementen 16 handelt es sich beispielsweise um reibungsarme Balgzylinder, die sich einerseits am Gegenlager 15 und andererseits gegen die Rückseite des Gehäuses der Beschichtungsvorrichtung 1 abstützen. Es ist selbstverständlich, daß derartige Pneumatikelemente 16 und ebenso Rollkufen 12 anstelle der Druckfedern 10 bzw. der Kufen 4 in der ersten und zweiten Ausführungsform der Erfindung eingesetzt werden können.

Kleinste Summenfehler einer der beiden Rollen 14, 14 werden bei den Rollkufen 12, 12 über den Drehpunkt, d.h. über den Drehzapfen 7, auf den halben Betrag reduziert. Der Andruck durch die Pneumatikelemente 16, 16 soll möglichst direkt gegen die Beschichtungsvorrichtung 1 auf die gegenüberliegende Mantellinie der Antragswalze 3 erfolgen, um vorhandenes Spiel zwischen der Beschichtungsvorrichtung 1 und den Drehzapfen 7 der Rollkufen 12 zu eliminieren.

## Patentansprüche

1. Beschichtungsvorrichtung mit einem Antragswerk zum Antragen einer Flüssigkeitsschicht auf ein bandförmiges Trägermaterial, das über eine Antragswalze geführt ist, dadurch gekennzeichnet, daß nahe den beiden Stirnflächern der Beschichtungsvorrichtung (1) je eine Kufe (4; 12) befestigt ist, die unter Druck an der Antragswalze (3) anliegt.

2. Beschichtungsvorrichtung nach Anspruch 1, dadurch gekennzeichnet, daß die beiden Kufen (4; 12) über Drehzapfen (7, 7) an dem Gehäuse (13) der Beschichtungsvorrichtung (1) drehbar angelenkt sind.

3. Beschichtungsvorrichtung nach Anspruch 1, dadurch gekennzeichnet, daß jede der beiden Kufen (4, 4) als Gleitkufe mit einem Gleitbelag (2) ausgestattet ist.

4. Beschichtungsvorrichtung nach einem der Ansprüche 1 und 2, dadurch gekennzeichnet, daß jede Kufe (12) als Rollenkufe mit zwei Rollen (14, 14) ausgerüstet ist und daß die Rollen (14, 14) auf der Mantelfläche der Antragswalze (3) aufliegen.

5. Beschichtungsvorrichtung nach Anspruch 1, dadurch gekennzeichnet, daß die Kufen (4; 12) an der Mantelfläche der Antragswalze (3) oder an den Rändern des bandförmigen Trägermaterials (9) anliegen.

6. Beschichtungsvorrichtung nach Anspruch 1, dadurch gekennzeichnet, daß vorgespannte Druckfedern (10, 10), die mit ihren Enden gegen die Rückseite der Beschichtungsvorrichtung (1) und ein Gegenlager (15) anliegen, die Druckkraft F auf die Beschichtungsvorrichtung ausüben, um deren Kufen (4; 12) gegen die Antragswalze (3) bzw. die Ränder des über die Antragswalze geführten Trägermaterials (9) anzudrücken.

7. Beschichtungsvorrichtung nach Anspruch 1, dadurch gekennzeichnet, daß Pneumatikelemente (16) Druckkraft auf die Rückseite der Beschichtungsvorrichtung (1) ausüben und diese mit ihren Kufen (4; 12) gegen die Antragswalze (3) bzw. die Ränder des über die Antragswalze (3) geführten Trägermaterials (9) andrücken.

8. Beschichtungsvorrichtung nach Anspruch 7, dadurch gekennzeichnet, daß die Pneumatikelemente (16) reibungsarme Balgzylinder sind.

9. Beschichtungsvorrichtung nach Anspruch 1, dadurch gekennzeichnet, daß leichtverfahrbare, kugel- oder rollengelagerte Führungen (6, 6) vorhanden sind, entlang denen die Beschichtungsvorrichtung (1) verstellbar ist.

10. Beschichtungsvorrichtung nach Anspruch 9, dadurch gekennzeichnet, daß sie über eine Lagerung (11, 11) an den beiden Außenseiten mit den beiden Führungen (66) drehbar verbunden ist.

## Claims

1. Coating device comprising an application mechanism for applying a layer of liquid to a strip-form support material guided over an application roll, characterised in that a runner (4; 12) is mounted in the vicinity of each of the two end faces of the coating device (1) and rests under pressure against the application roll (3).

2. Coating device according to claim 1, characterised in that the two runners (4; 12) are coupled rotatably to the housing (13) of the coating device (1) by means of pivots (7, 7).

3. Coating device according to claim 1, characterised in that each of the two runners (4, 4) takes the form of a skid and is provided with a sliding lining (2).

4. Coating device according to one of claims 1 and 2, characterised in that each runner (12) takes the form of a roller runner and is provided with two rollers (14, 14) and in that the rollers (14, 14) lie against the outer surface of the application roll (3).

5. Coating device according to claim 1, characterised in that the runners (4; 12) rest against the outer surface of the application roll (3) or against the edges of the strip-form support material (9).

6. Coating device according to claim 1, characterised in that pre-tensioned compression springs (10, 10), which rest with their ends against the rear of the coating device (1) and an end support (15), exert the pressure F on the coating device in order to press the runners (4; 12) thereof against the application roll (3) or the edges of the support material (9) guided over the application roll.

7. Coating device according to claim 1, characterised in that pneumatic members (16) exert pressure on the rear of the coating device (1) and press it with its runners (4; 12) against the application roll (3) or the edges of the support material (9) guided over the application roll (3).

8. Coating device according to claim 7, characterised in that the pneumatic members (16) are low-friction expansion cylinders.

9. Coating device according to claim 1, characterised in that ball or roller bearing guides (6, 6) are provided, along which the coating device (1) may readily be moved.

10. Coating device according to claim 9, characterised in that it is connected rotatably at its two outer sides with the two guides (6, 6) by means of a mounting (11, 11).

## Revendications

1. Dispositif de revêtement avec outil d'application pour l'application d'une couche de liquide sur un matériau de support en forme de bande, qui est guidé sur un rouleau d'application, caractérisé en ce qu'un patin (4 ; 12) est fixé près de chacune des deux surfaces frontales du dispositif de revêtement (1) et repose sous pression sur le rouleau d'application (3).

2. Dispositif de revêtement suivant la revendication 1, caractérisé en ce que les deux patins (4 ; 12) sont articulés en rotation à l'enveloppe (13) du dispositif de revêtement (1) par l'intermédiaire de tourillons (7, 7).

3. Dispositif de revêtement suivant la revendication 1, caractérisé en ce que chacun des deux patins (4, 4) est, en tant que patin de glissement, pourvu d'un revêtement de glissement (2).

4. Dispositif de revêtement suivant l'une des revendications 1 ou 2, caractérisé en ce que chacun des patins (12) est, en tant que patin de roulement, équipé de deux galets (14, 14) et en ce que les galets (14, 14) reposent sur la surface de virole du rouleau d'application (3).

5. Dispositif de revêtement suivant la revendication 1, caractérisé en ce que les patins (4 ; 12) reposent sur la surface de virole du rouleau d'application (3) ou sur les bords du matériau de support (9) en forme de bande.

6. Dispositif de revêtement suivant la revendication 1, caractérisé en ce que des ressorts de compression (10, 10) précomprimés, qui reposent avec leurs extrémités contre la face arrière du dispositif de revêtement (1) et contre une contre-butée (15), exercent la force de pression F sur le dispositif de revêtement afin de presser ses patins (4 ; 12) contre le rouleau d'application (3) ou contre les bords du matériau de support (9) en forme de bande guidé sur le rouleau d'application.

7. Dispositif de revêtement suivant la revendication 1, caractérisé en ce que des éléments pneumatiques (16) exercent une force de pression sur le dispositif de revêtement afin de presser les patins (4 ; 12) de celui-ci contre le rouleau d'application (3) ou contre les bords du matériau de support (9) en forme de bande guidé sur le rouleau d'application (3).

8. Dispositif de revêtement suivant la revendication 7, caractérisé en ce que les éléments pneumatiques (16) sont des vérins à soufflet à faible frottement.

9. Dispositif de revêtement suivant la revendication 1, caractérisé en ce que des guides (6, 6) pouvant facilement être déplacés montés sur roulements à billes ou sur roulements à rouleaux sont présents, le long desquels le dispositif de revêtement (1) peut être déplacé.

10. Dispositif de revêtement suivant la revendication 9, caractérisé en ce qu'il est relié par l'intermédiaire de paliers (11, 11) situés sur les deux côtés extérieurs aux deux guides (6, 6) de manière permettant la rotation.
